# EUROPÄISCHE PATENTSCHRIFT

(11) **EP 1 668 998 B1**
(45) Veröffentlichungstag und Bekanntmachung des Hinweises auf die Patenterteilung: **11.02.2009**
(21) Anmeldenummer: 05026362.3
(22) Anmeldetag: 02.12.2005
(51) Int. Cl.: A41B 11/02, A41B 11/04, A41B 11/12, D04B 1/26, D04B 1/22, D04B 1/10

(54) **Gestrickter Strumpf**
Knitted sock
Chaussette tricotée

(30) Priorität: 08.12.2004 DE 102004058959
(43) Veröffentlichungstag der Anmeldung: 14.06.2006
(73) Patentinhaber: FALKE KGaA, 57392 Schmallenberg (DE)
(72) Erfinder: Langer, Angela, 57392 Schmallenberg (DE); Kalde, Franz-Josef, 59964 Medebach (DE)
(74) Vertreter: Hoeger, Stellrecht & Partner Patentanwälte

(56) Entgegenhaltungen:
- EP-A- 0 756 834
- EP-A- 1 538 247
- DE-A1- 10 316 979
- GB-A- 491 213
- GB-A- 2 247 395
- US-B1- 6 292 951
- PATENT ABSTRACTS OF JAPAN Bd. 2003, Nr. 12, 5. Dezember 2003 (2003-12-05) & JP 2004 204378 A (IDEI KAZUKO; FURUKAWA YOSHINORI; MATSUMOTO TAKESHI), 22. Juli 2004 (2004-07-22)

## Beschreibung

Die vorliegende Erfindung betrifft einen gestrickten Strumpf, der einen ersten Bereich, welcher einen Auftrittsbereich und/oder einen Fersenbereich und/oder einen Hochfersenbereich und/oder einen Zehenbereich und/oder einen Überzehenbereich des Strumpfes umfasst und mindestens ein erstes Material enthält, und einen zweiten Bereich umfasst, welcher einen Schaftbereich und/oder einen Ristbereich des Strumpfes umfasst und mindestens ein zweites Material umfasst, das von dem ersten Material verschieden ist.

Solche Strümpfe sind aus dem Stand der Technik bekannt.

Für die Kombination unterschiedlicher Materialien in einem gestrickten Strumpf sind insbesondere die Farbjacquard-Musterung mit hinterlegten Fäden und die Musterung durch das Einsplitten von zusätzlichen Fäden bekannt.

Bei der Farbjacquard-Musterung für Rechts-/Links-Gestricke gibt es klare Farbabgrenzungen der aus Materialien unterschiedlicher Farbe gebildeten Maschen. Die Hinterlegungen können jedoch nicht unbeschränkt breit gearbeitet werden, weil sich sonst beim Stricken Schwierigkeiten ergeben. Durch die Hinterlegtmusterung entstehen Fadenflottungen, die aufgrund der benötigten elastischen Gebrauchseigenschaften möglichst kurz gehalten werden müssen, da sonst keine ausreichende Querelastizität des Strumpfes gewährleistet ist.

Beim Einsplitten von zusätzlichen, auf- oder unterplattierten Fäden können in einen Bereich des Strumpfes zusätzliche Materialien eingearbeitet werden, was jedoch mit den Nachteil von abgeschnittenen Fadenenden verbunden ist, die auf der Wareninnenseite liegen und beim Gebrauch des Strumpfes störend sein können.

Der vorliegenden Erfindung liegt die Aufgabe zugrunde, einen gestrickten Strumpf der eingangs genannten Art zu schaffen, bei welchem der Einsatz unterschiedlicher Materialien in speziellen Bereichen des Strumpfes möglich ist, wodurch der Tragekomfort verbessert wird.

Diese Aufgabe wird bei einem Strumpf mit den Merkmalen des Oberbegriffs von Anspruch 1 erfindungsgemäß dadurch gelöst, dass der erste Bereich des Strumpfes in Intarsientechnik als ein mindestens zweischichtiges Gestrick in den Strumpf eingearbeitet ist.

Unter einem Strumpf im Sinne dieser Beschreibung und der beigefügten Ansprüche ist jede Art von Strumpfware, insbesondere auch eine Socke, zu verstehen.

Die Intarsientechnik ist eine Stricktechnik zum Einlegen eines Bereichs aus einem anderen Material in eine Maschenware, wobei die Fäden aus dem anderen Material im Gegensatz zur Jacquard-/Hinterlegt-Musterung nicht durch die ganze Ware laufen, sondern räumlich auf den eingelegten Bereich aus dem anderen Material begrenzt sind.

Durch die Verwendung der Intarsientechnik werden somit die bei der Hinterlegtmusterung durch die Fadenflottungen entstehenden Probleme vermieden.

Außerdem ermöglicht es die Verwendung der Intarsientechnik, unterschiedliche Materialien bei räumlicher Trennung im selben Strumpf zu verarbeiten, ohne dass, wie beim Einsplitten von zusätzlichen auf- oder unterplattierten Fäden, störende Fadenenden auf der Gestrickinnenseite entstehen.

Der erfindungsgemäße Strumpf kann in seinem ersten Bereich, welcher den Auftrittsbereich und/oder den Fersenbereich und/oder den Hochfersenbereich und/oder den Zehenbereich und/oder den Überzehenbereich des Strumpfes umfasst, völlig andere Materialien aufweisen als in seinem zweiten Bereich, welcher den Schaftbereich und/oder den Ristbereich des Strumpfes umfasst.

Dabei werden die Materialien des ersten Bereichs und des zweiten Bereichs als voneinander verschieden angesehen, sofern mindestens ein Faden des Materials des ersten Bereichs von dem Material des zweiten Bereichs verschieden ist.

Grundsätzlich ist es also möglich, dass das Material des ersten Bereichs und das Material des zweiten Bereichs einzelne Fäden umfassen, welche in beiden Bereich verstrickt werden; es ist aber auch möglich, dass in dem ersten Bereich ausschließlich solche Fäden verstrickt werden, welche nicht im zweiten Bereich vorhanden sind.

Der erfindungsgemäße Strumpf ermöglicht es, in dem als mindestens zweischichtiges Gestrick gearbeiteten ersten Bereich des Strumpfes gezielt auf den jeweiligen Trageanlass des Strumpfes abgestimmte Materialien miteinander zu kombinieren, ohne dass auf die in dem zweiten Bereich des Strumpfes verwendeten Materialien Rücksicht genommen werden muss.

Die Unterschiede zwischen dem Material des ersten Bereichs und dem Material des zweiten Bereichs können grundsätzlich beliebiger Art sein und beispielsweise in einer unterschiedlichen stofflichen Zusammensetzung, einer unterschiedlichen Fadenstärke und/oder einer unterschiedlichen Einfärbung bestehen.

Bei einer bevorzugten Ausgestaltung des erfindungsgemäßen Strumpfes ist vorgesehen, dass der erste Bereich und der zweite Bereich zumindest abschnittsweise im Pendelgang gestrickt sind.

Eine besonders saubere und feste Verbindung zwischen den beiden Bereichen wird erzielt, wenn der erste Bereich in einem Übergangsbereich durch Verzahnungen mit dem zweiten Bereich verbunden ist.

Ein solcher Übergangsbereich kann insbesondere Verzahnungsmaschen aus dem Material des ersten Bereichs umfassen, welche zusammen mit jeweils einer Masche aus dem Material des zweiten Bereichs abgestrickt sind.

Ferner kann vorgesehen sein, dass der Übergangsbereich Verzahnungsmaschen aus dem Material des zweiten Bereichs umfasst, welche zusammen mit jeweils einer Masche aus dem Material des ersten Bereichs abgestrickt sind.

Insbesondere kann vorgesehen sein, dass längs des Übergangsbereichs jeweils eine Verzahnungsmasche aus dem Material des ersten Bereichs und eine Verzahnungsmasche aus dem Material des zweiten Bereichs aufeinanderfolgen.

Eine besonders feste Verbindung zwischen den beiden Bereichen wird erzielt, wenn der Übergangsbereich in jeder Maschenreihe jeweils mindestens eine Verzahnungsmasche enthält.

Alternativ hierzu ist es jedoch auch möglich, dass der Übergangsbereich außer Maschenreihen mit Verzahnungsmaschen auch unverzahnte Maschenreihen umfasst.

Bei einer bevorzugten Ausgestaltung des erfindungsgemäßen Strumpfes ist vorgesehen, dass im Übergangsbereich Maschenreihen mit Verzahnungsmaschen und unverzahnte Maschenreihen in einem wiederkehrenden Strickrapport aufeinanderfolgen.

Dieser Strickrapport kann insbesondere jeweils eine Maschenreihe mit einer Verzahnungsmasche aus dem Material des ersten Bereichs, dann mehrere unverzahnte Maschenreihen, dann eine Maschenreihe mit einer Verzahnungsmasche aus dem Material des zweiten Bereichs und dann mehrere unverzahnte Maschenreihen umfassen, worauf sich der Strickrapport wiederholt.

Der erfindungsgemäße Strumpf kann in einem Übergangsbereich zwischen dem ersten Bereich und dem zweiten Bereich Lüftungszonen aufweisen, welche den Tragekomfort des Strumpfes unterstützen, indem sie insbesondere den Feuchtetransport und das Fußklima verbessern, da Wasserdampf durch die Lüftungszonen besser aus dem Strumpf abgeleitet werden kann.

Das Gestrick des ersten Bereichs kann beispielsweise als ein plattiertes Gestrick ausgebildet sein, wobei einem Grundfaden mindestens ein Plattierfaden unterplattiert oder aufplattiert ist.

Das Plattieren ist eine Technik zur Herstellung von Maschenwaren, bei welcher der Grundfaden und der Plattierfaden im gleichen Stricksystem derart verarbeitet werden, dass der eine dieser Fäden auf die rechte Warenseite aller Maschen und der andere Faden auf die linke Warenseite aller Maschen kommt.

Die Technik des Plattierens an sich ist dem Fachmann auf dem Gebiet der Textiltechnik wohlbekannt und insbesondere in dem Artikel von Dr.-Ing. G. Bühler und O. Widmayer, "Auswirkung des Fadenzulaufs auf die Qualität plattierter Rundstrickware", erschienen in der Zeitschrift "Wirkerei- und Strickereitechnik", Band 42 (1992), Heft 10, Seiten 931 ff. beschrieben, so dass auf eine detaillierte Beschreibung der Technik des Plattierens an sich hier verzichtet werden kann.

Ergänzend oder alternativ zur Herstellung des Gestricks des ersten Bereichs als ein plattiertes Gestrick kann auch vorgesehen sein, dass das Gestrick des ersten Bereichs als ein Grundgestrick mit einer zusätzlichen Plüschpolsterung, die innenliegend oder außenliegend gearbeitet sein kann, ausgebildet ist.

Bei einer bevorzugten Ausgestaltung der Erfindung ist vorgesehen, dass das Material des ersten Bereichs Wolle umfasst. Das Material Wolle weist insbesondere eine sehr gute Feuchteaufnahme, eine gute Wärmeisolationsfähigkeit und temperaturausgleichende Eigenschaften auf.

Besonders günstig ist es, wenn das Gestrick des ersten Bereichs eine innere Schicht aufweist, welche Wolle umfasst.

Vorzugsweise ist die innere Schicht des Gestricks des ersten Bereichs vollständig aus einem Wollmaterial gearbeitet.

Ferner kann vorgesehen sein, dass das Material des ersten Bereichs Baumwolle umfasst. Baumwolle verfügt ebenfalls über eine gute Feuchteaufnahme und realisiert, insbesondere in Kombination mit Wolle, ein angenehmes Tragegefühl und Fußklima.

Besonders günstig ist es, wenn das Gestrick des ersten Bereichs eine äußere Schicht aufweist, welche Baumwolle umfasst.

Vorzugsweise ist die äußere Schicht des Gestricks des ersten Bereichs vollständig aus einem Baumwollmaterial gearbeitet.

Als besonders vorteilhaft hat es sich erwiesen, wenn der erste Bereich eine innere Schicht aus einem Wollmaterial und eine äußere Schicht aus einem Baumwollmaterial umfasst.

Alternativ hierzu kann auch vorgesehen sein, dass das Material des ersten Bereichs ein Synthetikmaterial, vorzugsweise Polyamid und/oder Polypropylen, umfasst. Durch die Verwendung solcher Synthetikmaterialien wird eine besonders gute Strapazierfähigkeit erzielt.

Besonders günstig ist es, wenn das Gestrick des ersten Bereichs eine äußere Schicht aufweist, welche ein Synthetikmaterial, vorzugsweise Polyamid und/oder Polypropylen, umfasst.

Bei einer bevorzugten Ausgestaltung des erfindungsgemäßen Strumpfes wird derselbe so gearbeitet, dass der erste Bereich eine Außenkontur aufweist, welche bezüglich der Längsmittelebene des Fußteils und/oder des Schaftteils des Strumpfes asymmetrisch ausgebildet ist.

Insbesondere kann vorgesehen sein, dass die Außenkontur des ersten Bereichs in einem Auftrittsbereich des Strumpfes an den Verlauf der Außenkontur der Fußauftrittsfläche eines Trägers des Strumpfes angepasst ist. Durch eine solche an die Fußauftrittsfläche des Trägers angepasste ergonomische Form des ersten Bereichs wird eine zusätzliche Verbesserung im Tragekomfort erzielt.

Ferner kann vorgesehen sein, dass der Zehenbereich des Strumpfes bezüglich der Längsmittelebene des Fußteils des Strumpfes asymmetrisch ausgebildet ist.

Hierdurch ist es möglich, die Gestalt des Zehenbereichs des Strumpfes möglichst genau an den Zehenverlauf des Trägers des Strumpfes anzupassen, wodurch eine weitere Verbesserung des Tragekomforts erzielt wird.

Insbesondere kann vorgesehen sein, dass der Zehenbereich einen ersten Randabschnitt auf der Seite des großen Zehs eines Trägers des Strumpfes und einen zweiten Randabschnitt auf der Seite des kleinen Zehs eines Trägers des Strumpfes aufweist, wobei der erste Randabschnitt unter einem kleineren Winkel gegen die Längsmittelebene des Fußteils des Strumpfes geneigt ist als der zweite Randabschnitt.

Der vorliegenden Erfindung liegt die weitere Aufgabe zugrunde, ein Verfahren zum Stricken eines Strumpfes zu schaffen, welches den Einsatz unterschiedlicher Materialien in speziellen Bereichen des Strumpfes und hierdurch die Verbesserung des Tragekomforts ermöglicht.

Diese Aufgabe wird durch ein Verfahren zum Stricken eines Strumpfes mit den folgenden Verfahrensschritten gelöst:
- Stricken eines ersten Bereichs des Strumpfes, welcher einen Auftrittsbereich und/oder einen Fersenbereich und/oder einen Hochfersenbereich und/oder einen Zehenbereich und/oder einen Überzehenbereich des Strumpfes umfasst, aus mindestens einem ersten Material; und
- Stricken eines zweiten Bereichs des Strumpfes, welcher einen Schaftbereich und/oder einen Ristbereich des Strumpfes umfasst, aus mindestens einem zweiten Material, das von dem ersten Material verschieden ist;
wobei der erste Bereich in Intarsientechnik als ein mindestens zweischichtiges Gestrick in den Strumpf eingearbeitet wird.

Besondere Ausgestaltungen des erfindungsgemäßen Verfahrens sind Gegenstand der abhängigen Ansprüche 24 bis 38, deren Vorteile bereits vorstehend im Zusammenhang mit den besonderen Ausgestaltungen des erfindungsgemäßen Strumpfes erläutert worden sind.

Weitere Merkmale und Vorteile der Erfindung sind Gegenstand der nachfolgenden Beschreibung und der zeichnerischen Darstellung von Ausführungsbeispielen.

In den Zeichnungen zeigen:
- Fig. 1: eine schematische Seitenansicht eines Strumpfes mit zwei verschiedenen Bereichen (Bereiche A und B), die aus verschiedenen Materialien gestrickt und in Intarsientechnik miteinander verbunden sind;
- Fig. 2: ein Strickschema einer ersten Ausführungsform eines Strumpfes, bei welchem die Bereiche A und B in jeder Maschenreihe miteinander verzahnt sind;
- Fig. 3: eine schematische Darstellung des Maschenbilds des Strumpfes, das sich aus dem Strickschema gemäß Fig. 2 ergibt;
- Fig. 4: eine fotografische Abbildung der rechten Seite eines rechten Strumpfes mit einem Bereich A aus dunklem Material und einem Bereich B aus hellerem Material, wobei die Bereiche A und B in jeder Maschenreihe miteinander verzahnt sind und wobei die Innenseite des Strumpfes (linke Warenseite) nach außen gekehrt ist;
- Fig. 5: eine fotografische Abbildung einer rechten Seite eines Strumpfes gemäß dem Stand der Technik, welcher durch das Einsplitten zusätzlicher Fäden in den Bereich A und das Abschneiden der zusätzlichen Fäden gebildet ist, wobei die Innenseite des Strumpfes (linke Warenseite) nach außen gekehrt ist;
- Fig. 6: ein Strickschema einer zweiten Ausführungsform des Strumpfes, bei welcher die Bereiche A und B nur in jeder dritten Maschenreihe miteinander verzahnt sind, so dass zwischen den Verzahnungen Lüftungszonen entstehen;
- Fig. 7: eine schematische Darstellung des Maschenbilds des Strumpfes, das sich aus dem Strickschema gemäß Fig. 6 ergibt;
- Fig. 8: eine fotografische Abbildung der rechten Seite eines linken Strumpfes, wobei der Bereich A aus dunklem Material und der Bereich B aus hellerem Material nur in jeder dritten Maschenreihe miteinander verzahnt und zwischen den verzahnten Maschenreihen Lüftungszonen ausgebildet sind, wobei die Außenseite des Strumpfes (rechte Warenseite) nach außen gekehrt ist;
- Fig. 9: eine vergrößerte Darstellung des Bereichs II aus Fig. 8;
- Fig. 10: eine schematische Draufsicht von unten auf den Sohlenbereich eines rechten Strumpfes mit einem im Auftrittsbereich asymmetrisch gestrickten Bereich A;
- Fig. 11: eine schematische Draufsicht von unten auf den Sohlenbereich eines linken Strumpfes mit einem im Auftrittsbereich asymmetrisch gestrickten Bereich A;
- Fig. 12: eine schematische Draufsicht von oben auf den Zehenbereich eines linken Strumpfes mit einem asymmetrisch gestrickten Zehenbereich; und
- Fig. 13: eine schematische Draufsicht von oben auf den Zehenbereich eines rechten Strumpfes mit einem asymmetrisch gestrickten Zehenbereich.

Gleiche oder funktional äquivalente Elemente sind in allen Figuren mit denselben Bezugszeichen bezeichnet.

Ein in Fig. 1 dargestellter, als Ganzes mit 100 bezeichneter Strumpf umfasst einen Fußteil 102 und einen Schaftteil 104, der an seinem oberen Ende mit einem elastischen Bund 106 versehen ist, welcher beispielsweise als ein Umhänge-Doppelrand ausgebildet sein kann.

Der Strumpf 100 umfasst einen mit 108 bezeichneten ersten Bereich A und einen mit 110 bezeichneten zweiten Bereich B, die längs einer Übergangslinie 112 aneinandergrenzen und aus verschiedenen Materialien gestrickt sind.

Der Bereich A ist aus einem ersten Grundfaden gestrickt, welchem ein erster Plattierfaden unterplattiert ist, so dass der erste Plattierfaden an der Innenseite (linke Warenseite) des ersten Grundfadens liegt und der erste Grundfaden den ersten Plattierfaden zur Außenseite (rechte Warenseite) des Strumpfes hin im wesentlichen vollständig überdeckt.

Der Bereich A des Strumpfes 100 ist somit zweischichtig ausgebildet und weist eine innere Schicht aus dem ersten Plattierfaden und eine äußere Schicht aus dem ersten Grundfaden auf.

Wie aus Fig. 1 zu ersehen ist, umfasst der Bereich A bei diesem Ausführungsbeispiel die beim Tragen des Strumpfes 100 besonders stark beanspruchten Bereiche, nämlich den Zehenbereich 114, den Überzehenbereich 116, den Fersenbereich 118, den Hochfersenbereich 120 und den zwischen dem Zehenbereich 114 und dem Fersenbereich 118 liegenden Auftrittsbereich 121 des Strumpfes 100.

Um besonders gute Trageeigenschaften im Bereich der Fußsohle zu erreichen, wird vorzugsweise ein Wollfaden als erster Plattierfaden verwendet, um die innere, dem Fuß des Trägers des Strumpfes 100 zugewandte Schicht des Bereichs A zu bilden.

Das Material Wolle eignet sich für die Bildung dieser inneren Schicht besonders durch seine sehr gute Feuchteaufnahme, die gute Wärmeisolationsfähigkeit und die temperaturausgleichenden Eigenschaften.

Der gezielte Einsatz von Wolle in der inneren Schicht des Bereichs A des Strumpfes 100 ist für die Aufnahme von Schweiß besonders günstig, da sich aufgrund der Physiologie des Fußes ungefähr 60 % der Schweißdrüsen in der Fußsohle befinden.

Zusammen mit dem Überzehenbereich 116 werden durch die Verwendung von Wolle für die innere Schicht des Bereichs A sogar 70 % aller Schweißdrüsen mit Wolle bedeckt.

Das als erster Grundfaden zur Bildung der dem Fuß des Trägers des Strumpfes 100 abgewandten äußeren Schicht des Bereichs A des Strumpfes 100 verwendete Material kann gemäß den jeweiligen Tragebedürfnissen angepasst werden.

Besonders günstig ist es, wenn die äußere Schicht des Bereichs A Baumwolle, insbesondere mercerisierte Baumwolle, umfasst.

Durch den Einsatz von Baumwolle in der äußeren Schicht in Kombination mit Wolle in der inneren Schicht des Bereichs A wird in dem Bereich A ein Naturfaserteil von 100 % erreicht.

Baumwolle verfügt neben Wolle über eine gute Feuchteaufnahme und realisiert insbesondere in Kombination mit Wolle ein angenehmes Tragegefühl und Fußklima.

Durch die Kombination von Baumwolle und Wolle im Bereich A wird eine besonders hohe Feuchtigkeitsaufnahme und ein guter Schweißtransport im Bereich A des Strumpfes 100 erzielt.

Alternativ oder ergänzend zur Verwendung von Baumwolle in der äußeren Schicht des Bereichs A kann in der äußeren Schicht des Bereichs A auch ein Synthetikmaterial, insbesondere Polyamid und/oder Polypropylen, verwendet werden.

Durch die Verwendung solcher Synthetikmaterialien in der außenliegenden Schicht des Bereichs A wird eine besonders gute Strapazierfähigkeit erzielt.

Ferner weisen diese Materialien eine geringe bis verschwindende Feuchtigkeitsaufnahme auf, so dass sie eine gute Rücktrocknung des Strumpfes 100 ermöglichen.

Besonders bevorzugt wird die Verwendung von Polypropylen in der äußeren Schicht des Bereichs A. Polypropylen nimmt keine Feuchtigkeit auf und verfügt daher über gute Feuchtigkeitstransportfähigkeiten.

Insbesondere beim Einsatz des Strumpfes 100 in Funktionsschuhen mit wasserdampfdurchlässigen Membranen wird die Feuchtigkeit in Verbindung mit einer äußeren Schicht, die Polypropylen umfasst, sehr gut vom Fuß weg und aus dem Schuh heraus transportiert.

Der die außerhalb des Bereichs A liegenden Abschnitte des Fußteils 102 und des Schaftteils 104 des Strumpfes 100 umfassende Bereich B umfasst bei dem in Fig. 1 dargestellten Ausführungsbeispiel den Ristbereich 122 und den neben dem Hochfersenbereich 120 verbleibenden Bereich 124 des Schaftteils 104.

Dieser Bereich B kann einschichtig oder mehrschichtig ausgebildet sein.

Bei einer bevorzugten Ausgestaltung des Strumpfes 100 ist der Bereich B zweischichtig ausgebildet und umfasst einen zweiten Grundfaden, welchem ein zweiter Plattierfaden unterplattiert ist, so dass der zweite Grundfaden eine dem Fuß des Trägers des Strumpfes 100 abgewandte äußere Schicht des Bereichs B und der zweite Plattierfaden eine dem Fuß des Trägers des Strumpfes 100 zugewandte innere Schicht des Bereichs B bildet.

Als zweiter Grundfaden für die äußere Schicht des Bereichs B wird vorzugsweise Baumwolle verwendet.

Baumwolle ist weich, pflegeleicht und angenehm zu tragen und führt daher zu einem hohen Tragekomfort im Schaft- und Ristbereich.

Als zweiter Plattierfaden zur Bildung der inneren Schicht des Bereichs B kann beispielsweise ein elastisches Material, beispielsweise Elastan, verwendet werden.

Der Strumpf 100 wird auf einer Einzylinder-Rundstrickmaschine mit mindestens zwei Stricksystemen, einem I. System und einem II. System, welche einander am Umfang des Zylinders der Rundstrickmaschine diametral gegenüberliegen, hergestellt. (Die Rundstrickmaschine kann noch weitere Stricksysteme aufweisen, die aber nicht zwingend benötigt werden.)

Das I. System arbeitet im Bereich A ein Rechts-/Links-Gestrick aus dem Material des Bereichs A. Das II. System arbeitet im Bereich B ein Rechts-/Links-Gestrick aus dem Material des Bereichs B. Dabei wird die Rundstrickmaschine in den Maschenreihen, welche sowohl Maschen des Bereichs A als auch Maschen des Bereichs B enthalten, im Pendelgang betrieben.

Dabei wird der Bereich A in Intarsientechnik mit dem Bereich B verbunden.

Eine erste Möglichkeit zur Verbindung der Bereiche A und B in Intarsientechnik ist in dem Strickschema der Fig. 2 und in dem zugehörigen schematischen Maschenbild der Fig. 3 dargestellt. Bei dieser Verbindungsmöglichkeit werden längs der Übergangslinie 112 die Bereiche A und B in jeder Maschenreihe, welche sowohl Maschen des Bereichs A als auch des Bereichs B enthält, miteinander verzahnt.

Dazu wird die Rundstrickmaschine im Pendelgang betrieben, wobei das Material 131 des Bereichs A (d.h. der mit dem ersten Plattierfaden plattierte erste Grundfaden) im I. System und das Material 133 des Bereichs B (d.h. der mit dem zweiten Plattierfaden plattierte zweite Grundfaden) im II. System der Strickmaschine abgestrickt werden. Die jeweilige Pendelrichtung ist in den Fig. 2 und 3 durch die Pfeile 123 angegeben.

So bewegen sich die Nadeln 125 der Strickmaschine zur Bildung einer ersten Maschenreihe beispielsweise nach links durch das I. System, so dass auf den dem Bereich A zugeordneten Nadeln die Maschen 126 des Bereichs A abgestrickt werden (siehe Fig. 2).

Die erste Nadel 127, welche dem Bereich B zugeordnet ist, fängt die Fäden des Materials des Bereichs A und bildet eine Schlinge 128. Diese Schlinge 128 aus dem Material des Bereichs A wird anschließend zusammen mit einer Masche 130 aus dem Material des Bereichs B auf derselben Nadel 127 im II. System in der gleichen Maschenreihe wie die Maschen 126 des Bereichs A abgestrickt, so dass eine Verzahnungsmasche gebildet wird.

Ferner werden in derselben Maschenreihe im II. System die weiteren Maschen 132 des Bereichs B abgestrickt.

Für die Bildung der darauffolgenden zweiten Maschenreihe wird die Pendelrichtung umgekehrt, so dass sich die Nadeln nunmehr in entgegengesetzter Richtung bewegen.

Dabei werden zunächst im II. System die Maschen 134 aus dem Material des Bereichs B abgestrickt.

Die erste an die Nadeln des Bereichs B angrenzende Nadel 129 des Bereichs A fängt die Faden des Materials des Bereichs B und bildet daraus eine Schlinge 136.

Die Schlinge 136 aus dem Material des Bereichs B wird dann anschließend zusammen mit einer Masche 138 aus dem Material des Bereichs A im I. System in derselben Maschenreihe wie die Maschen 134 des Bereichs B abgestrickt, so dass eine Verzahnungsmasche gebildet wird, worauf in derselben Maschenreihe die weiteren Maschen 139 des Bereichs A abgestrickt werden.

Durch das gemeinsame Abstricken der Schlingen 128, 136 aus dem Material des einen Bereichs zusammen mit den Maschen 130 bzw. 138 aus dem Material des jeweils anderen Bereichs werden die Rechts-/Links-Gestricke der Bereiche A und B längs der Übergangslinie 112 durch Verzahnung in jeder Maschenreihe miteinander verbunden, ohne dass Fadenflottungen entstehen oder Fäden an der Innenseite des Strumpfes abgeschnitten werden müssen.

Die vorstehend beschriebene Vorgehensweise wiederholt sich dann entsprechend beim Stricken der darauffolgenden Maschenreihen 3 und 4, und so fort.

Das sich aus diesem Strickschema gemäß Fig. 2 ergebende schematische Maschenbild ist in Fig. 3 dargestellt.

Dabei ist das Material des Bereichs A in den Fig. 2 und 3 durch größere Strichstärke von dem Material des Bereichs B unterschieden. Diese unterschiedliche Darstellung dient jedoch lediglich der Illustration und sagt nichts über etwaige unterschiedliche Fadenstärken des Materials in den Bereichen A und B aus.

Ferner sei darauf hingewiesen, dass in den Fig. 2 und 3 (ebenso wie in den entsprechenden Figuren 6 und 7) das Material für die Bereiche A und B aus Gründen der Übersichtlichkeit der Darstellung schematisch als jeweils nur ein Faden dargestellt ist, während das Material beider Bereiche A und B, wie vorstehend bereits erläutert, durchaus aus mehreren Fäden bestehen kann.

Die Innenseite (linke Warenseite) eines auf die vorstehend beschriebene Weise durch Verzahnung zweier Rechts-/Links-Gestricke in Intarsientechnik hergestellten Strumpfes ist in der fotografischen Abbildung der Fig. 4 dargestellt.

Deutlich zu sehen ist das Fehlen jeglicher Fadenflottungen oder abgeschnittener Fäden und die saubere Verbindung der Bereiche A und B längs der Übergangslinie 112, ohne jeden störenden Materialauftrag.

Im Gegensatz hierzu ist in Fig. 5 die Innenseite eines herkömmlichen Strumpfes 100' dargestellt, bei welchem in den Sohlenbereich 140 zusätzliche Fäden durch Einsplitten eingearbeitet sind, welche abgeschnitten werden, so dass sich längs der Übergangslinie 142 zwischen dem Sohlenbereich 140 und dem Ristbereich 144 dieses Strumpfes 100' eine Vielzahl von losen Fadenenden 146 erstreckt, welche im Gebrauch des Strumpfes 100' am Fuß des Trägers anliegen und beim Tragen störend wirken.

Wie aus Fig. 4 zu ersehen ist, kann bei dem erfindungsgemäßen Strumpf 100 die Lage der Übergangslinie 112 zwischen den Bereichen A und B längs des Umfangs des Schaftteils 104 bzw. längs des Umfangs des Fußteils 102 variieren, was dadurch bewerkstelligt wird, dass beim Stricken im Pendelgang die Anzahl der Nadeln, welche jeweils dem Bereich A bzw. dem Bereich B zugeordnet sind, von Maschenreihe zu Maschenreihe allmählich verändert wird.

Auf diese Weise ist es möglich, den Verlauf der Übergangslinie 112 zwischen den Bereichen A und B an die Anatomie des Fußes des Trägers des Strumpfes 100 möglichst gut anzupassen.

Insbesondere kann vorgesehen sein, dass der Bereich A bezüglich der Längsmittelebene 148 des Fußteils 102 bzw. des Schaftteils 104 des Strumpfes 100 asymmetrisch ausgebildet ist.

Wie in den Fig. 10 und 11 schematisch dargestellt ist, kann insbesondere vorgesehen sein, dass die Übergangslinie 112 zwischen den Bereichen A und B auf derjenigen Seite des Strumpfes 100, auf welcher sich beim Tragen des Strumpfes 100 das innere Fußgewölbe des Trägers des Strumpfes 100 befindet, stärker zur Längsmittelebene 148 hin vorgewölbt ist als auf der gegenüberliegenden Seite des Strumpfes 100. Da der Träger des Strumpfes 100 im Bereich des inneren Fußgewölbes beim Gehen nicht auftritt, entspricht somit der Verlauf der Übergangslinie 112 zwischen den Bereichen A und B im Auftrittsbereich 121 des Strumpfes 100 im wesentlichen der Außenkontur der Fußauftrittsfläche des Trägers des Strumpfes 100.

Hierdurch wird ein besonders hoher Tragekomfort erzielt.

Ferner kann vorgesehen sein, dass der Zehenbereich 114 des Strumpfes 100 ebenfalls asymmetrisch bezüglich der Längsmittelebene 148 des Fußteils 104 ausgebildet ist, um eine bessere Anpassung des Strumpfes 100 an den Verlauf der Zehen des Trägers des Strumpfes 100 zu ermöglichen (siehe Fig. 12 und 13).

Insbesondere kann vorgesehen sein, dass ein auf der Seite des großen Zehs des Trägers angeordneter innerer Randabschnitt 150 unter einem kleineren Winkel gegen die Längsmittelebene 148 des Fußteils 102 geneigt ist als ein auf der Seite des kleinen Zehs des Trägers angeordneter äußerer Randabschnitt 152.

Ein Verfahren zur Herstellung eines solchen asymmetrischen Zehenbereichs 114 ist in der EP 1 049 828 B1 beschrieben.

Durch die asymmetrische Gestalt des Zehenbereichs 114 wird eine zusätzliche Verbesserung im Tragekomfort erzielt.

Aufgrund der Asymmetrie des Zehenbereichs 114 und/oder der Außenkontur des Bereichs A des Strumpfes 100 sind der linke Strumpf und der rechte Strumpf eines Paares nicht identisch miteinander, sondern spiegelsymmetrisch zueinander ausgebildet.

Es kann daher vorgesehen sein, die beiden Strümpfe eines Paares durch eine - beispielsweise eingestrickte - Markierung, welche beispielsweise den Buchstaben "L" bzw. "R" entsprechen kann, voneinander unterscheidbar zu machen.

Eine in den Fig. 8 und 9 dargestellte zweite Ausführungsform eines erfindungsgemäßen Strumpfes 100 unterscheidet sich von der vorstehend beschriebenen ersten Ausführungsform dadurch, dass die Gestricke der Bereiche A und B nicht in jeder Maschenreihe, die sowohl Maschen des Bereichs A als auch des Bereichs B enthält, miteinander verzahnt sind, sondern nur in jeder n-ten Maschenreihe, wobei n mindestens 2 und vorzugsweise 3 beträgt.

Dadurch, dass die Gestricke der Bereiche A und B in den zwischen den Maschenreihen mit Verzahnung liegenden Maschenreihen nicht miteinander verbunden sind, entstehen im Übergangsbereich zwischen den Bereichen A und B Lüftungszonen 154 in Form von Lüftungsöffnungen, welche längs der Übergangslinie 112 aufeinanderfolgen und durch die dazwischenliegenden Verzahnungen aus jeweils einer Verzahnungsmasche 128, 136 und einer zusammen mit der Verzahnungsmasche abgestrickten Masche 130 bzw. 138 voneinander getrennt sind.

Diese Lüftungszonen 154 unterstützen den Tragekomfort des Strumpfes 100.

Insbesondere ermöglichen sie es, den Feuchtetransport und das Fußklima zu verbessern, da Wasserdampf durch die Lüftungszonen 154 besser aus dem Strumpf 100 abgeleitet werden kann.

Ein Strumpf 100 mit Lüftungszonen 154 im Übergangsbereich zwischen den Bereichen A und B, welche sich über jeweils zwei Maschenreihen hinweg erstrecken, wird mit einem Strickrapport von sechs Maschenreihen gemäß dem in Fig. 6 dargestellten Strickschema wie folgt erzeugt:
Die Rundstrickmaschine mit dem I. System, das ein Rechts-/Links-Gestrick im Bereich A erzeugt, und einem II. System, das ein Rechts-/Links-Gestrick im Bereich B erzeugt, befindet sich im Pendelgang.

Zur Erzeugung der Maschenreihe 1 bewegen sich die Nadeln 125 beispielsweise nach links.

Nach dem Abstricken der Maschen 126 auf den Nadeln, die dem Bereich A zugeordnet sind, fängt die erste Nadel 127, die dem Bereich B zugeordnet ist, die Fäden aus dem Material 131 des Bereichs A und bildet daraus eine Schlinge 128, welche anschließend im II. System zusammen mit einer Masche 130 aus dem Material 133 des Bereichs B abgestrickt wird, so dass eine Verzahnungsmasche gebildet wird. Nach Abstricken der weiteren Maschen 132 des Bereichs B wird die Pendelrichtung 123 umgekehrt, und es werden die Maschen 134 der zweiten Maschenreihe im Bereich B im II. System abgestrickt, ohne dass eine Schlinge auf einer dem Bereich A zugeordneten Nadel gefangen wird. Anschließend werden die Maschen 156 der zweiten Maschenreihe und, nach einer Umkehr der Pendelrichtung, die Maschen 158 der dritten Maschenreihe im Bereich A im I. System abgestrickt, ohne dass eine Schlinge aus dem Material des Bereichs A auf einer dem Bereich B zugeordneten Nadel gefangen wird.

In der zweiten und dritten Maschenreihe werden die Bereiche A und B also ohne Verzahnungsmaschen gearbeitet, so dass eine sich durch diese Maschenreihen erstreckende Lüftungszone 154 entsteht.

Nachdem im II. System die Maschen 160 des Bereichs B und, nach Umkehr der Pendelrichtung, die Maschen 134 der vierten Maschenreihe im Bereich B abgestrickt worden sind, fängt die letzte dem Bereich A zugeordnete Nadel 129 die Fäden des Materials des Bereichs B und bildet daraus eine Schlinge 136.

Diese Schlinge 136 wird mit einer Masche 138 aus dem Material für den Bereich A im I. System auf der gleichen Nadel 129 in derselben Maschenreihe abgestrickt. Dadurch entsteht in der vierten Maschenreihe, ebenso wie in der ersten Maschenreihe, eine die Bereiche A und B miteinander verbindende Verzahnung, welche die in der zweiten und dritten Maschenreihe gebildete Lüftungszone 154 begrenzt.

Anschließend werden die Maschen 162 der vierten Maschenreihe im Bereich A und, nach Umkehr der Pendelrichtung, die Maschen 164 der fünften Maschenreihe im Bereich A durch das I. System abgestrickt, ohne dass eine Schlinge aus dem Material des Bereichs A auf einer dem Bereich B zugeordneten Nadel gebildet wird.

Darauf werden die Maschen 166 der fünften Maschenreihe im Bereich B und, nach einer Umkehr der Pendelrichtung, die Maschen 168 der sechsten Maschenreihe im Bereich B durch das II. System abgestrickt, ohne dass eine Schlinge aus dem Material des Bereichs B auf einer dem Bereich A zugeordneten Nadel gebildet wird.

Auch in der fünften und sechsten Maschenreihe werden die Bereiche A und B somit ohne Verzahnungsmaschen gearbeitet, so dass eine weitere Lüftungszone 154 entsteht.

Nach Abstricken der Maschen 170 der sechsten Maschenreihe im Bereich A und, nach einer Umkehr der Pendelbewegung, der Maschen 126 in der siebten Maschenreihe des Bereichs A durch das I. System fängt wiederum die erste Nadel 127, die dem Bereich B zugeordnet ist, die Fäden des Materials des Bereichs A und bildet daraus eine Schlinge 128, welche anschließend im II. System zusammen mit einer Masche 130 aus dem Material des Bereichs B in derselben Maschenreihe und auf derselben Nadel 127 abgestrickt wird, um eine Verzahnung zu bilden, welche die zweite Lüftungszone 154 begrenzt.

Ab der siebten Maschenreihe erfolgt somit eine Wiederholung des Strickrapports.

Das sich aus dem Strickschema gemäß Fig. 6 ergebende schematische Maschenbild ist in Fig. 7 dargestellt.

Im übrigen stimmt die in den Fig. 8 und 9 dargestellte zweite Ausführungsform eines Strumpfes 100 hinsichtlich Aufbau, Funktion und Herstellungsweise mit der in den Fig. 1 und 4 dargestellten ersten Ausführungsform überein, auf deren vorstehende Beschreibung insoweit Bezug genommen wird.

Weitere Möglichkeiten der Verbindungen der Gestricke der Bereiche A und B im Übergangsbereich sind möglich.

So könnte beispielsweise vorgesehen sein, dass die die beiden Bereiche miteinander verbindenden Verzahnungen in jeder Maschenreihe nicht nur jeweils eine Schlinge umfassen, die zusammen mit einer Masche aus dem Material des jeweils anderen Bereichs abgestrickt wird, sondern mehrere nebeneinanderliegende Schlingen, welche dann jeweils zusammen mit einer Masche aus dem Material des jeweils anderen Bereichs abgestrickt werden, so dass eine entsprechende Anzahl von Verzahnungsmaschen gebildet wird.

Ferner ist auch denkbar, dass - im Falle der Ausbildung von Lüftungszonen 154 - nicht nur jeweils eine Maschenreihe mit Verzahnung zwischen zwei längs der Übergangslinie 112 aufeinanderfolgenden Lüftungszonen 154 vorgesehen ist, sondern statt dessen mehrere aufeinanderfolgende Maschenreihen, welche jeweils mit mindestens einer Verzahnungsmasche versehen sind.

## Patentansprüche

1. Gestrickter Strumpf, umfassend einen ersten Bereich (108), welcher einen Auftrittsbereich (121) und/oder einen Fersenbereich (118) und/oder einen Hochfersenbereich (120) und/oder einen Zehenbereich (114) und/oder einen Überzehenbereich (116) des Strumpfes (100) umfasst und mindestens ein erstes Material enthält, und
einen zweiten Bereich (110), welcher einen Schaftbereich (124) und/oder einen Ristbereich (122) des Strumpfes (100) umfasst und mindestens ein zweites Material umfasst, das von dem ersten Material verschieden ist,
**dadurch gekennzeichnet,**
**dass** der erste Bereich (108) in Intarsientechnik als ein mindestens zweischichtiges Gestrick in den Strumpf (100) eingearbeitet ist.

2. Strumpf nach Anspruch 1, **dadurch gekennzeichnet, dass** der erste Bereich (108) und der zweite Bereich (110) zumindest abschnittsweise im Pendelgang gestrickt sind.

3. Strumpf nach einem der Ansprüche 1 oder 2, **dadurch gekennzeichnet, dass** der erste Bereich (108) in einem Übergangsbereich durch Verzahnungen mit dem zweiten Bereich (110) verbunden ist.

4. Strumpf nach Anspruch 3, **dadurch gekennzeichnet, dass** der Übergangsbereich Verzahnungsmaschen (128) aus dem Material des ersten Bereichs (108) umfasst, welche zusammen mit jeweils einer Masche (130) aus dem Material des zweiten Bereichs (110) abgestrickt sind.

5. Strumpf nach einem der Ansprüche 3 oder 4, **dadurch gekennzeichnet, dass** der Übergangsbereich Verzahnungsmaschen (136) aus dem Material des zweiten Bereichs (110) umfasst, welche zusammen mit jeweils einer Masche (138) aus dem Material des ersten Bereichs (108) abgestrickt sind.

6. Strumpf nach einem der Ansprüche 3 bis 5, **dadurch gekennzeichnet, dass** längs des Übergangsbereichs jeweils eine Verzahnungsmasche (128) aus dem Material des ersten Bereichs (108) und eine Verzahnungsmasche (136) aus dem Material des zweiten Bereichs (110) aufeinanderfolgen.

7. Strumpf nach einem der Ansprüche 3 bis 6, **dadurch gekennzeichnet, dass** der Übergangsbereich in jeder Maschenreihe jeweils mindestens eine Verzahnungsmasche (128, 136) enthält.

8. Strumpf nach einem der Ansprüche 3 bis 6, **dadurch gekennzeichnet, dass** der Übergangsbereich außer Maschenreihen mit Verzahnungsmaschen (128, 136) auch unverzahnte Maschenreihen umfasst.

9. Strumpf nach Anspruch 8, **dadurch gekennzeichnet, dass** im Übergangsbereich Maschenreihen mit Verzahnungsmaschen (128, 136) und unverzahnte Maschenreihen in einem wiederkehrenden Strickrapport aufeinanderfolgen.

10. Strumpf nach Anspruch 9, **dadurch gekennzeichnet, dass** der Strickrapport jeweils eine Maschenreihe mit einer Verzahnungsmasche (128) aus dem Material des ersten Bereichs (108), dann mehrere unverzahnte Maschenreihen, dann eine Maschenreihe mit einer Verzahnungsmasche (136) aus dem Material des zweiten Bereichs (110) und dann mehrere unverzahnte Maschenreihen umfasst.

11. Strumpf nach einem der Ansprüche 1 bis 10, **dadurch gekennzeichnet, dass** ein Übergangsbereich zwischen dem ersten Bereich (108) und dem zweiten Bereich (110) Lüftungszonen (154) aufweist.

12. Strumpf nach einem der Ansprüche 1 bis 11, **dadurch gekennzeichnet, dass** das Gestrick des ersten Bereichs (108) als ein plattiertes Gestrick ausgebildet ist.

13. Strumpf nach einem der Ansprüche 1 bis 12, **dadurch gekennzeichnet, dass** das Material des ersten Bereichs (108) Wolle umfasst.

14. Strumpf nach Anspruch 13, **dadurch gekennzeichnet, dass** das Gestrick des ersten Bereichs (108) eine innere Schicht aufweist, welche Wolle umfasst.

15. Strumpf nach einem der Ansprüche 1 bis 14, **dadurch gekennzeichnet, dass** das Material des ersten Bereichs (108) Baumwolle umfasst.

16. Strumpf nach Anspruch 15, **dadurch gekennzeichnet, dass** das Gestrick des ersten Bereichs (108) eine äußere Schicht aufweist, welche Baumwolle umfasst.

17. Strumpf nach einem der Ansprüche 1 bis 16, **dadurch gekennzeichnet, dass** das Material des ersten Bereichs (108) ein Synthetikmaterial, vorzugsweise Polyamid und/oder Polypropylen, umfasst.

18. Strumpf nach Anspruch 17, **dadurch gekennzeichnet, dass** das Gestrick des ersten Bereichs (108) eine äußere Schicht aufweist, welche ein Synthetikmaterial, vorzugsweise Polyamid und/oder Polypropylen, umfasst.

19. Strumpf nach einem der Ansprüche 1 bis 18, **dadurch gekennzeichnet, dass** der erste Bereich (108) eine Außenkontur aufweist, welche bezüglich der Längsmittelebene (148) des Fußteils (102) und/oder des Schaftteils (104) des Strumpfes (100) asymmetrisch ausgebildet ist.

20. Strumpf nach Anspruch 19, **dadurch gekennzeichnet, dass** die Außenkontur des ersten Bereichs (108) in einem Auftrittsbereich (121) des Strumpfes (100) an den Verlauf der Außenkontur der Fußauftrittsfläche eines Trägers des Strumpfes (100) angepasst ist.

21. Strumpf nach einem der Ansprüche 1 bis 20, **dadurch gekennzeichnet, dass** der Zehenbereich (114) des Strumpfes (100) bezüglich der Längsmittelebene (148) des Fußteils (102) des Strumpfes (100) asymmetrisch ausgebildet ist.

22. Strumpf nach Anspruch 21, **dadurch gekennzeichnet, dass** der Zehenbereich (114) einen ersten Randabschnitt (150) auf der Seite des großen Zehs eines Trägers des Strumpfes (100) und einen zweiten Randabschnitt (152) auf der Seite des kleinen Zehs eines Trägers des Strumpfes (100) aufweist, wobei der erste Randabschnitt (150) unter einem kleineren Winkel gegen die Längsmittelebene (148) des Fußteils (102) des Strumpfes (100) geneigt ist als der zweite Randabschnitt (152).

23. Verfahren zum Stricken eines Strumpfes (100), umfassend die folgenden Verfahrensschritte:
- Stricken eines ersten Bereichs (108) des Strumpfes (100), welcher einen Auftrittsbereich (121) und/oder einen Fersenbereich (118) und/oder einen Hochfersenbereich (120) und/oder einen Zehenbereich (114) und/oder einen Überzehenbereich (116) des Strumpfes (100) umfasst, aus mindestens einem ersten Material; und
- Stricken eines zweiten Bereichs (110) des Strumpfes (100), welcher einen Schaftbereich (124) und/oder einen Ristbereich (122) des Strumpfes (100) umfasst, aus mindestens einem zweiten Material, das von dem ersten Material verschieden ist;
wobei der erste Bereich (108) in Intarsientechnik als ein mindestens zweischichtiges Gestrick in den Strumpf (100) eingearbeitet wird.

24. Verfahren nach Anspruch 23, **dadurch gekennzeichnet, dass** der erste Bereich (108) und der zweite Bereich (110) zumindest abschnittsweise im Pendelgang gestrickt werden.

25. Verfahren nach einem der Ansprüche 23 oder 24, **dadurch gekennzeichnet, dass** der erste Bereich (108) in einem Übergangsbereich durch Verzahnungen mit dem zweiten Bereich (110) verbunden wird.

26. Verfahren nach Anspruch 25, **dadurch gekennzeichnet, dass** im Übergangsbereich Verzahnungsschlingen (128) aus dem Material des ersten Bereichs (108) zusammen mit jeweils einer Masche (130) aus dem Material des zweiten Bereichs (110) abgestrickt werden.

27. Verfahren nach einem der Ansprüche 25 oder 26, **dadurch gekennzeichnet, dass** im Übergangsbereich Verzahnungsschlingen (136) aus dem Material des zweiten Bereichs (110) zusammen mit jeweils einer Masche (138) aus dem Material des ersten Bereichs (108) abgestrickt werden.

28. Verfahren nach einem der Ansprüche 25 bis 27, **dadurch gekennzeichnet, dass** längs des Übergangsbereichs abwechselnd jeweils eine Verzahnungsmasche (128) aus dem Material des ersten Bereichs (108) und eine Verzahnungsmasche (136) aus dem Material des zweiten Bereichs (110) gebildet werden.

29. Verfahren nach einem der Ansprüche 25 bis 28, **dadurch gekennzeichnet, dass** in dem Übergangsbereich in jeder Maschenreihe jeweils mindestens eine Verzahnungsmasche (128, 136) gebildet wird.

30. Verfahren nach einem der Ansprüche 25 bis 28, **dadurch gekennzeichnet, dass** in dem Übergangsbereich außer Maschenreihen mit Verzahnungsmaschen (128, 136) auch unverzahnte Maschenreihen gebildet werden.

31. Verfahren nach Anspruch 30, **dadurch gekennzeichnet, dass** in dem Übergangsbereich Maschenreihen mit Verzahnungsmaschen (128, 136) und unverzahnte Maschenreihen in einem wiederkehrenden Strickrapport aufeinanderfolgen.

32. Verfahren nach Anspruch 31, **dadurch gekennzeichnet, dass** der Strickrapport jeweils eine Maschenreihe mit einer Verzahnungsmasche (128) aus dem Material des ersten Bereichs (108), dann mehrere unverzahnte Maschenreihen, dann eine Maschenreihe mit einer Verzahnungsmasche (136) aus dem Material des zweiten Bereichs (110) und dann mehrere unverzahnte Maschenreihen umfasst.

33. Verfahren nach einem der Ansprüche 23 bis 32, **dadurch gekennzeichnet, dass** in einem Übergangsbereich zwischen dem ersten Bereich (108) und dem zweiten Bereich (110) Lüftungszonen (154) gebildet werden.

34. Verfahren nach einem der Ansprüche 23 bis 33, **dadurch gekennzeichnet, dass** das Gestrick des ersten Bereichs (108) als ein plattiertes Gestrick ausgebildet wird.

35. Verfahren nach einem der Ansprüche 23 bis 34, **dadurch gekennzeichnet, dass** der erste Bereich (108) mit einer Außenkontur gebildet wird, welche bezüglich der Längsmittelebene (148) des Fußteils (102) und/oder des Schaftteils (104) des Strumpfes (100) asymmetrisch ausgebildet ist.

36. Verfahren nach Anspruch 35, **dadurch gekennzeichnet, dass** die Außenkontur des ersten Bereichs (108) in einem Auftrittsbereich (121) des Strumpfes (100) an den Verlauf der Außenkontur der Fußauftrittsfläche eines Trägers des Strumpfes (100) angepasst wird.

37. Verfahren nach einem der Ansprüche 23 bis 36, **dadurch gekennzeichnet, dass** der Zehenbereich (114) des Strumpfes (100) bezüglich der Längsmittelebene (148) des Fußteils (102) des Strumpfes (100) asymmetrisch ausgebildet wird.

38. Verfahren nach Anspruch 37, **dadurch gekennzeichnet, dass** der Zehenbereich (114) des Strumpfes so ausgebildet wird, dass er einen ersten Randabschnitt (150) auf der Seite des großen Zehs eines Trägers des Strumpfes (100) und einen zweiten Randabschnitt (152) auf der Seite des kleinen Zehs eines Trägers des Strumpfes (100) aufweist, wobei der erste Randabschnitt (150) unter einem kleineren Winkel gegen die Längsmittelebene (148) des Fußteils (102) des Strumpfes (100) geneigt ist als der zweite Randabschnitt (152).

## Claims

1. A knitted stocking comprising a first region (108) which comprises a tread portion (121) and/or a heel portion (118) and/or an upper heel portion (120) and/or a toe portion (114) and/or an over toe portion (116) of the stocking (100) and includes at least a first material, and a second region (110) which comprises a leg portion (124) and/or an instep portion (122) of the stocking (100) and includes at least a second material which is different from the first material,
**characterized in that**
the first region (108) is incorporated in the stocking (100) in the form of an at least two-ply knitted fabric using an intarsial technique.

2. A stocking in accordance with Claim 1, **characterized in that** the first region (108) and the second region (110) are knitted at least in sections using a reciprocatory action.

3. A stocking in accordance with either of Claims 1 or 2, **characterized in that** the first region (108) is connected to the second region (110) by interlocking in a transitional area.

4. A stocking in accordance with Claim 3, **characterized in that** the transitional area comprises interlocking stitches (128) consisting of the material of the first region (108) which are knitted together with a respective stitch (130) consisting of the material of the second region (110).

5. A stocking in accordance with either of the Claims 3 or 4, **characterized in that** the transitional area comprises interlocking stitches (136) consisting of the material of the second region (110) which are knitted together with a respective stitch (138) consisting of the material of the first region (108).

6. A stocking in accordance with any of the Claims 3 to 5, **characterized in that** a respective interlocking stitch (128) consisting of the material of the first region (108) and an interlocking stitch (136) consisting of the material of the second region (110) succeed one another along the transitional area.

7. A stocking in accordance with any of the Claims 3 to 6, **characterized in that** the transitional area contains at least one respective interlocking stitch (128, 136) in each row of stitches.

8. A stocking in accordance with any of the Claims 3 to 6, **characterized in that** the transitional area also comprises non-interlocked rows of stitches apart from the rows of stitches with interlocking stitches (128, 136).

9. A stocking in accordance with Claim 8, **characterized in that** rows of stitches with interlocking stitches (128, 136) and non-interlocked rows of stitches succeed one another in the transitional area in a repeating knitting pattern.

10. A stocking in accordance with Claim 9, **characterized in that** the repeat knitting pattern comprises a respective row of stitches with an interlocking stitch (128) consisting of the material of the first region (108), then a plurality of non-interlocked rows of stitches, then a row of stitches with an interlocking stitch (136) consisting of the material of the second region (110) and then a plurality of non-interlocked rows of stitches.

11. A stocking in accordance with any of the Claims 1 to 10, **characterized in that** a transitional area between the first region (108) and the second region (110) comprises ventilation zones (154).

12. A stocking in accordance with any of the Claims 1 to 11, **characterized in that** the knitted fabric of the first region (108) is in the form of a plated knitted fabric.

13. A stocking in accordance with any of the Claims 1 to 12, **characterized in that** the material of the first region (108) comprises wool.

14. A stocking in accordance with Claim 13, **characterized in that** the knitted fabric of the first region (108) has an inner ply which comprises wool.

15. A stocking in accordance with any of the Claims 1 to 14, **characterized in that** the material of the first region (108) comprises cotton.

16. A stocking in accordance with Claim 15, **characterized in that** the knitted fabric of the first region (108) has an outer ply which comprises cotton.

17. A stocking in accordance with any of the Claims 1 to 16, **characterized in that** the material of the first region (108) comprises a synthetic material, preferably polyamide and/or polypropylene.

18. A stocking in accordance with Claim 17, **characterized in that** the knitted fabric of the first region (108) has an outer ply which comprises a synthetic material, preferably a polyamide and/or a polypropylene.

19. A stocking in accordance with any of the Claims 1 to 18, **characterized in that** the first region (108) has an outer contour which is asymmetrical with respect to the longitudinal centre plane (148) of the foot part (102) and/or the leg part (104) of the stocking (100).

20. A stocking in accordance with Claim 19, **characterized in that** the outer contour of the first region (108) in a tread portion (121) of the stocking (100) is matched to the shape of the outer contour of the foot tread area of a wearer of the stocking (100).

21. A stocking in accordance with any of the Claims 1 to 20, **characterized in that** the toe portion (114) of the stocking (100) is asymmetrical with respect to the longitudinal centre plane (148) of the foot part (102) of the stocking (100).

22. A stocking in accordance with Claim 21, **characterized in that** the toe portion (114) comprises a first edge section (150) on the side of the big toe of a wearer of the stocking (100) and a second edge section (152) on the side of the little toe of a wearer of the stocking (100), wherein the first edge section (150) is inclined at a smaller angle to the longitudinal centre plane (148) of the foot part (102) of the stocking (100) than the second edge section (152).

23. A method for knitting a stocking (100) comprising the following method steps:
- knitting a first region (108) of the stocking (100), which comprises a tread portion (121) and/or a heel portion (118) and/or an upper heel portion (120) and/or a toe portion (114) and/or an over toe portion (116) of the stocking (100), from at least a first material and
- knitting a second region (110) of the stocking (100), which comprises a leg portion (124) and/or an instep portion (122) of the stocking (100), from at least a second material which is different from the first material; wherein the first region (108) is incorporated in the stocking (100) in the form of an at least two-ply knitted fabric using an intarsial technique.

24. A method in accordance with Claim 23, **characterized in that** the first region (108) and the second region (110) are knitted at least in sections using a reciprocatory action.

25. A method in accordance with either of the Claims 23 or 24, **characterized in that** the first region (108) is connected by interlocking stitches to the second region (110) in a transitional area.

26. A method in accordance with Claim 25, **characterized in that**, in the transitional area, interlocking loops (128) consisting of the material of the first region (108) are knitted together with a respective stitch (130) consisting of the material of the second region (110).

27. A method in accordance with either of the Claims 25 or 26, **characterized in that**, in the transitional area, interlocking loops (136) consisting of the material of the second region (110) are knitted together with a respective stitch (138) consisting of the material of the first region (108).

28. A method in accordance with any of the Claims 25 to 27, **characterized in that** an interlocking stitch (128) consisting of the material of the first region (108) and an interlocking stitch (136) consisting of the material of the second region (110) are formed in alternating manner along the transitional area.

29. A method in accordance with any of the Claims 25 to 28, **characterized in that** at least one respective interlocking stitch (128, 136) is formed in each row of stitches in the transitional area.

30. A method in accordance with any of the Claims 25 to 28, **characterized in that**, apart from rows of stitches with interlocking stitches (128, 136), non-interlocked rows of stitches are also formed in the transitional area.

31. A method in accordance with Claim 30, **characterized in that** rows of stitches with interlocking stitches (128, 136) and non-interlocked rows of stitches succeed one another in a repeating knitting pattern in the transitional area.

32. A method in accordance with Claim 31, **characterized in that** the repeat knitting pattern comprises a respective row of stitches with an interlocking stitch (128) consisting of the material of the first region (108), then a plurality of non-interlocked rows of stitches, then a row of stitches with an interlocking stitch (136) consisting of the material of the second region (130) and then a plurality of non-interlocked rows of stitches.

33. A method in accordance with any of the Claims 23 to 32, **characterized in that** ventilation zones (154) are formed in a transitional area between the first region (108) and the second region (110).

34. A method in accordance with any of the Claims 23 to 33, **characterized in that** the knitted fabric of the first region (108) is in the form of a plated knitted fabric.

35. A method in accordance with any of the Claims 23 to 34, **characterized in that** the first region (108) is formed with an outer contour which is asymmetrical with respect to the longitudinal centre plane (148) of the foot part (102) and/or the leg part (104) of the stocking (100).

36. A method in accordance with Claim 35, **characterized in that** the outer contour of the first region (108) in a tread portion (121) of the stocking (100) is matched to the shape of the outer contour of the foot tread area of a wearer of the stocking (100).

37. A method in accordance with any of the Claims 23 to 36, **characterized in that** the toe portion (114) of the stocking (100) is asymmetrical with respect to the longitudinal centre plane (148) of the foot part (102) of the stocking (100).

38. A method in accordance with Claim 37, **characterized in that** the toe portion (114) of the stocking is formed in such a way that it comprises a first edge section (150) on the side of the big toe of a wearer of the stocking (100) and a second edge section (152) on the side of the little toe of the wearer of a stocking (100), wherein the first edge section (150) is inclined at a smaller angle to the longitudinal centre plane (148) of the foot part (102) of the stocking (100) than the second edge section (152).

## Revendications

1. Chaussette tricotée, comportant une première zone (108), laquelle comporte une zone de semelle (121) et/ou une zone de talon (118) et/ou une zone de haut talon (120) et/ou une zone d'orteil (114) et/ou une zone de dessus d'orteil (116) de la chaussette (100) et contient au moins un premier matériau, et comporte une seconde zone (110), laquelle comporte une zone de tige (124) et/ou une zone de cou-de-pied (122) de la chaussette (100) et au moins un second matériau qui est différent du premier matériau,
**caractérisée en ce**
**que** la première zone (108) est insérée comme un tricot au moins bicouche dans la chaussette (100) au cours d'une technique d'intarse.

2. Chaussette selon la revendication 1, **caractérisée en ce que** la première zone (108) et la seconde zone (110) sont tricotées en va-et-vient au moins par sections.

3. Chaussette selon l'une quelconque des revendications 1 ou 2, **caractérisée en ce que** la première zone (108) est reliée dans une zone de transition à la seconde zone (110) par des entrelacements.

4. Chaussette selon la revendication 3, **caractérisée en ce que** la zone de transition comporte des mailles entrelacées (128) composées du matériau de la première zone (108), lesquelles sont tricotées conjointement avec respectivement une maille (130) composée du matériau de la seconde zone (110).

5. Chaussette selon l'une quelconque des revendications 3 ou 4, **caractérisée en ce que** la zone de transition comporte des mailles entrelacées (136) composées du matériau de la seconde zone (110), lesquelles sont tricotées conjointement avec respectivement une maille (138) composée du matériau de la première zone (108).

6. Chaussette selon l'une quelconque des revendications 3 à 5, **caractérisée en ce que** respectivement une maille entrelacée (128) composée du matériau de la première zone (108) et une maille entrelacée (136) composée du matériau de la seconde zone (110) se succèdent le long de la zone de transition.

7. Chaussette selon l'une quelconque des revendications 3 à 6, **caractérisée en ce que** la zone de transition dans chaque rangée de mailles contient respectivement au moins une maille entrelacée (128, 136).

8. Chaussette selon l'une quelconque des revendications 3 à 6, **caractérisée en ce que** la zone de transition comporte, en plus des rangées de mailles entrelacées (128, 136), des rangées de mailles non entrelacées.

9. Chaussette selon la revendication 8, **caractérisée en ce que** dans la zone de transition, les rangées de mailles à mailles entrelacées (128, 136) et les rangées de mailles non entrelacées se succèdent dans un rapport de tricotage répétitif.

10. Chaussette selon la revendication 9, **caractérisée en ce que** le rapport de tricotage comporte respectivement une rangée de mailles dotée d'une maille entrelacée (128) composée du matériau de la première zone (108), puis plusieurs rangées de mailles non entrelacées, puis une rangée de mailles dotées d'une maille entrelacée (136) composée du matériau de la seconde zone (110) puis plusieurs rangées de mailles non enchevêtrées.

11. Chaussette selon l'une quelconque des revendications 1 à 10, **caractérisée en ce qu'**une zone de transition entre la première zone (108) et la seconde zone (110) comprend des zones d'aération (154).

12. Chaussette selon l'une quelconque des revendications 1 à 11, **caractérisée en ce que** le tricot de la première zone (108) est conçu comme un tricot plaqué.

13. Chaussette selon l'une quelconque des revendications 1 à 12, **caractérisée en ce que** le matériau de la première zone (108) comporte de la laine.

14. Chaussette selon la revendication 13, **caractérisée en ce que** le tricot de la première zone (108) comprend une couche interne, laquelle comporte de la laine.

15. Chaussette selon l'une quelconque des revendications 1 à 14, **caractérisée en ce que** le matériau de la première zone (108) comporte du coton.

16. Chaussette selon la revendication 15, **caractérisée en ce que** le tricot de la première zone (108) comprend une couche extérieure, laquelle comporte du coton.

17. Chaussette selon l'une quelconque des revendications 1 à 16, **caractérisée en ce que** le matériau de la première zone (108) comporte un matériau synthétique, de préférence du polyamide et/ou du polypropylène.

18. Chaussette selon la revendication 17, **caractérisée en ce que** le tricot de la première zone (108) comprend une couche extérieure, laquelle comporte un matériau synthétique, de préférence du polyamide et/ou du polypropylène.

19. Chaussette selon l'une quelconque des revendications 1 à 18, **caractérisée en ce que** la première zone (108) comprend un contour extérieur, lequel est conçu de manière asymétrique par rapport au plan longitudinal médian (148) de la partie de pied (102) et/ou de la partie de tige (104) de la chaussette (100).

20. Chaussette selon la revendication 19, **caractérisée en ce que** le contour extérieur de la première zone (108) dans une zone de semelle (121) de la chaussette (100) est adapté au tracé du contour extérieur de la surface de plante du pied d'un porteur de la chaussette (100).

21. Chaussette selon l'une quelconque des revendications 1 à 20, **caractérisée en ce que** la zone d'orteil (114) de la chaussette (100) est conçue de manière asymétrique par rapport au plan longitudinal médian (148) de la partie de pied (102) de la chaussette (100).

22. Chaussette selon la revendication 21, **caractérisée en ce que** la zone d'orteil (114) comprend une première section de bord (150) sur la face du gros orteil d'un porteur de la chaussette (100) et une seconde section de bord (152) sur la face du petit orteil d'un porteur de la chaussette (100), la première section de bord (150) étant inclinée contre le plan longitudinal médian (148) de la partie de pied (102) de la chaussette (100) suivant un angle moindre que la seconde section de bord (152).

23. Procédé de tricotage d'une chaussette (100), comportant les étapes de procédé suivantes consistant à :
- tricoter une première zone (108) de la chaussette (100), laquelle comporte une zone de semelle (121) et/ou une zone de talon (118) et/ou une zone de haut talon (120) et/ou une zone d'orteil (114) et/ou une zone de dessus d'orteil (116) de la chaussette (100), à partir d'au moins un premier matériau ; et
- tricoter une seconde zone (110) de la chaussette (100), laquelle comporte une zone de tige (124) et/ou une zone de cou-de-pied (122) de la chaussette (100), à partir d'au moins un second matériau qui est différent du premier matériau ;
la première zone (108) étant incorporée en tant que tricot au moins bicouche dans la chaussette (100) au cours d'une technique d'intarse.

24. Procédé selon la revendication 23, **caractérisé en ce que** la première zone (108) et la seconde zone (110) sont tricotées en va-et-vient au moins par sections.

25. Procédé selon l'une quelconque des revendications 23 ou 24, **caractérisé en ce que** dans une zone de transition, la première zone (108) est reliée à la seconde zone (110) par des entrelacements.

26. Procédé selon la revendication 25, **caractérisé en ce que** dans la zone de transition, des boucles entrelacées (128) composées du matériau de la première zone (108) sont tricotées conjointement avec respectivement une maille (130) composée du matériau de la seconde zone (110).

27. Procédé selon l'une quelconque des revendications 25 ou 26, **caractérisé en ce que** dans la zone de transition, des boucles entrelacées (136) composées du matériau de la seconde zone (110) sont tricotées conjointement avec respectivement une maille (138) composée du matériau de la première zone (108).

28. Procédé selon l'une quelconque des revendications 25 à 27, **caractérisé en ce que** respectivement une maille entrelacée (128) composée du matériau de la première zone (108) et une maille entrelacée (136) composée du matériau de la seconde zone (110) sont formées le long de la zone de transition.

29. Procédé selon l'une quelconque des revendications 25 à 28, **caractérisé en ce que** respectivement au moins une maille entrelacée (128, 136) est formée dans la zone de transition dans chaque rangée de mailles.

30. Procédé selon l'une quelconque des revendications 25 à 28, **caractérisé en ce que** dans la zone de transition, en plus des rangées de mailles à mailles entrelacées (128, 136), des rangées de mailles non entrelacées sont formées dans la zone de transition.

31. Procédé selon la revendication 30, **caractérisé en ce que**, dans la zone de transition, des rangées de mailles à mailles entrelacées (128, 136) et des rangées de mailles non entrelacées se succèdent dans un rapport de tricotage répétitif.

32. Procédé selon la revendication 31, **caractérisé en ce que** le rapport de tricotage comporte respectivement une rangée de mailles dotée d'une maille entrelacée (128) composée du matériau de la première zone (108), puis plusieurs rangées de mailles non entrelacées, puis une rangée de mailles dotées d'une maille entrelacée (136) composée du matériau de la seconde zone (110) puis plusieurs rangées de mailles non entrelacées.

33. Procédé selon l'une quelconque des revendications 23 à 32, **caractérisé en ce que** des zones d'aération (154) sont formées dans une zone de transition entre la première zone (108) et la seconde zone (110).

34. Procédé selon l'une quelconque des revendications 23 à 33, **caractérisé en ce que** le tricot de la première zone (108) est conçu comme un tricot plaqué.

35. Procédé selon l'une quelconque des revendications 23 à 34, **caractérisé en ce que** la première zone (108) est formée avec un contour extérieur, lequel est conçu de manière asymétrique par rapport au plan longitudinal médian (148) de la partie de pied (102) et/ou de la partie de tige (104) de la chaussette (100).

36. Procédé selon la revendication 35, **caractérisé en ce que** le contour extérieur de la première zone (108) dans une zone de semelle (121) de la chaussette (100) est adapté au tracé du contour extérieur de la surface de plante du pied d'un porteur de la chaussette (100).

37. Procédé selon l'une quelconque des revendications 23 à 36, **caractérisé en ce que** la zone d'orteil (114) de la chaussette (100) est conçue de manière asymétrique par rapport au plan longitudinal médian (148) de la partie de pied (102) de la chaussette (100).

38. Procédé selon la revendication 37, **caractérisé en ce que** la zone d'orteil (114) de la chaussette est conçue de sorte qu'elle comprend une première section de bord (150) sur la face du gros orteil d'un porteur de la chaussette (100) et une seconde section de bord (152) sur la face du petit orteil d'un porteur de la chaussette (100), la première section de bord (150) étant inclinée contre le plan longitudinal médian (148) de la partie de pied (102) de la chaussette (100) suivant un angle inférieur à celui de la seconde section de bord (152).
